# EUROPÄISCHE PATENTSCHRIFT

(11) **EP 2 404 837 B1**
(45) Veröffentlichungstag und Bekanntmachung des Hinweises auf die Patenterteilung: **27.07.2016**
(21) Anmeldenummer: 11169925.2
(22) Anmeldetag: 15.06.2011
(51) Int. Cl.: B65D 1/24, B65D 85/30

(54) **Flaschenkasten aus Kunststoff mit einem Fachwerk für die Flaschenaufnahme**
Plastic bottle crate with a truss for holding bottles
Caisse à bouteilles en matière synthétique dotée d'un treillis pour la réception de bouteilles

(30) Priorität: 06.07.2010 DE 102010026275
(43) Veröffentlichungstag der Anmeldung: 11.01.2012
(73) Patentinhaber: Schoeller Allibert GmbH, 19057 Schwerin (DE)
(72) Erfinder: Wiedmann, Hans-Joachim, 13437 Berlin (DE); Wille, Marcus, 31789 Hameln (DE); Fetzer, Martin, 85570 Ottenhofen (DE)
(74) Vertreter: Bockhorni & Kollegen

(56) Entgegenhaltungen:
- WO-A2-03/008291
- US-A- 3 516 592
- US-A- 5 699 926
- US-B1- 6 601 724

## Beschreibung

Die Erfindung betrifft einen Flaschenkasten aus Kunststoff gemäß dem Oberbegriff des Patentanspruches

Eine Solche Flaschenkästen ist aus US 3 516 592 bekannt.

Flaschenkästen aus Kunststoff weisen üblicherweise einen Kastenboden auf, der ein Fachwerk für die Aufnahme von Flaschen trägt, sowie vier fest am Boden ausgebildete umlaufend angeordnete Seitenwände, so dass ein stabiler und klapperfreier Transport von gefüllten Flaschenkästen zum Verwendungsort möglich ist. Diese Sicherung der Flaschen durch Fachwerk ist deswegen zweckmäßig, um etwa im Falle von Glasflaschen auch eine stoß- oder schlagbedingte Beschädigung zu vermeiden, im Übrigen um ein Umkippen der Flaschen zu verhindern und ferner für eine weitgehende Klapperfreiheit zu sorgen und damit entsprechende Klappergeräusche zu vermeiden. Für Fachwerke gibt es unterschiedliche Ausführungsformen. Gebräuchlich sind beispielsweise sich kreuzende Fachwände, vom Kastenboden nach oben abstehende Pinolen oder Holme, die gegebenenfalls durch Fachwände untereinander verbunden sind. Derartige Fachwerke erstrecken sich nur über eine Teilhöhe des Kastens, beispielsweise etwa ein Fünftel bis halbe Kastenhöhe. Im Rahmen der Erfindung ist das Fachwerk allgemein zu verstehen und umfasst Elemente vornehmlich in der unteren Kastenhälfte, die in geeigneter Weise Fachabteile für die Aufnahme von Einzelflaschen oder Gebinden aus mehren Flaschen bilden, wie etwa Pinolen, Vorsprünge, Fachwände und dergleichen, die lösbar oder fest am Boden und/oder den Seitenwänden angeordnet sein können.

Aufgrund verordneter Flachenpfand- und/oder Flaschenrückführsysteme muss an entsprechenden Verkaufsorten von Getränkeflaschen für eine entsprechende Sammlung von Leerflaschen für den Rücktransport gesorgt werden. Dies stellt sich in einer Reihe von Verkaufsorten, insbesondere Supermärkten, aber auch Getränkeläden als schwierig heraus, da zum einen die verschiedensten Flaschen an diesen Verkaufsort als Leergut zurückgeführt werden, die sich in Höhe, Durchmesser und dergleichen voneinander unterscheiden, aber gleichwohl angenommen und rückgeführt werden müssen. Häufig sind geeignete Behälter für einen solchen Rücktransport nicht vorgesehen, zumal Behälter immer mehr auch zur Warenpräsentation in Supermärkten vorgesehen sind und deswegen zu Verkaufszwecken häufig gerüstet sind. Deswegen werden derartige Leerflaschen für den Rücktransport oftmals in beliebigen Behältern deponiert, was jedoch häufig zu Zerstörung der Flaschen führt und die Behälter mit diesem Leergut an lokale Sammelstellen transportiert werden müssen, wo diese unterschiedlichen Behälter wiederum nicht gebraucht werden können und damit schlicht entsorgt werden müssen.

Aufgabe der Erfindung ist es, einen Flaschenkasten für die Flaschenaufnahme zu schaffen, der sich einerseits für den Transport von Flaschen eignet, ob sie nun gefüllt oder leer sind, andererseits jedoch auch für den Rück- bzw. Hintransport der Kästen in Leerstellung und gegebenenfalls auch zu Zwecken der Verkaufspräsentation geeignet ist.

Diese Aufgabe wird erfindungsgemäß durch die Merkmale des Anspruchs 1 gelöst, wobei zweckmäßige Weiterbildungen der Erfindung durch die in den Unteransprüchen enthaltenen Merkmale gekennzeichnet sind.

Nach Maßgabe der Erfindung wird ein Flaschenkasten mit einem Fachwerk für die Flaschenaufnahme vorgesehen, bei dem unteren Seitenwandabschnitte mit dem Boden fest verbunden sind, jedoch obere Seitenwandabschnitte, die sich oberhalb der Facheinteilung befinden, klappbar ausgebildet sind und zwar insbesondere nach innen klappbar. In aufgerichteter Stellung können die oberen Seitenwandabschnitte durch geeignete Verriegelungsmechanismen miteinander verriegelt werden, wobei die Verriegelung lösbar ist. Hierzu gibt es geeignete bekannte Verriegelungsmechanismen. In eingeklappter Stellung liegen die oberen Seitenwandabschnitte auf dem Fachwerk bzw. der Gefächung auf bzw. auf darunter befindlichen oberen Seitenwandabschnitten, so dass das Volumen des Kastens für den Fall, dass keine Flaschen transportiert werden müssen, entsprechend reduziert werden kann und zwar im Wesentlichen auf die Höhe des Fachwerks des Flaschenkastens. Bevorzugt sind die aufgerichteten oberen Seitenwandabschnitte gegen ein Klappen nach außen gesichert, was durch geeignete Anschläge oder dergleichen erfolgen kann, die am oberen Rand der unteren fest stehenden Seitenwandabschnitte ausgebildet sind.

Um ein einwandfreies Übereinanderklappen der oberen Seitenwandabschnitte auf reduziertes Transportvolumen zu ermöglichen, sind die Seitenwandabschnitte entsprechend höhenmäßig zueinander versetzt. Hierzu können alle oberen Seitenwandabschnitte höhenmäßig zueinander versetzt worden sein, was insbesondere bei sehr hoch ausgelegten Flaschenkästen der Fall ist. In der Regel werden aber zwei gegenüberliegend angeordnete obere Seitenwandabschnitte etwa in Höhe des Fachwerks an den unteren Seitenwandabschnitten angelenkt und sind die beiden anderen oberen Seitenwandabschnitte höhenmäßig versetzt, um das Übereinanderklappen zu ermöglichen. Hierbei ist es zweckmäßig, die in Klappstellung oben liegenden Seitenwände so auszubilden, dass diese in Klappstellung eine ebene Stellfläche bilden, auf die Flaschen oder Flaschengebilde abgestellt werden können. Vorzugsweise sind die Gelenkmechanismen, über die die oberen Seitenwandabschnitte an den unteren Seitenwandabschnitten angelenkt sind, als Steckgelenkverbindungen ausgelegt, die für sich bereits bekannt sind und hier nicht gesondert beschrieben werden müssen.

Nachfolgend wird ein bevorzugtes Ausführungsbeispiel der Erfindung anhand der Zeichnungen beschricben. Darin zeigen
- Figur 1: eine perspektivische Ansicht eines erfindungsgemäßen klappbaren Flaschenkastens,
- Figur 2: eine entsprechende Ansicht des Kastens in einer Klappstellung,
- Figur 3: eine Ansicht dieses Kastens in einer weiteren Klappstellung,
- Figur 4: eine perspektivische Ansicht des in Figur 1 dargestellten Kastens von unten her.
- Figur 5: eine perspektivische Ansicht von zwei erfindungsgemäßen übereinander im Stapel angeordneten Flaschenkästen, sowie
- Figur 6: eine Ausführungsform mit einem Fachwerk, welches Holme aufweist.

Der in Figur 1 dargestellte Flaschenkasten ist aus einem insbesondere aus Figur 4 ersichtlichen Boden 1, mit umlaufend angeordneten Seitenwänden 2 bis 5 gebildet, wobei innerhalb des Kastens auf dem Kastenboden und zwischen den Seitenwänden ein Fachwerk 6 aus einander kreuzenden und parallel ausgerichteten Fachwänden 7 angeordnet bzw. ausgebildet ist, welches zwischen sich entsprechende Flaschenaufnahmeabteile 8 begrenzt, in welche in der üblichen Weise Flaschen eingesteckt werden können. Diese sind innerhalb des Fachwerks gegen ein Umfallen, aber auch gegen ein Aneinanderstoßen gesichert und damit stabil aufgenommen. Im Ausführungsbeispiel nach Figur 1 sind insgesamt 32 Flaschenaufnahmeabteile 8 vorgesehen, was aber nur beispielhaft ist.

Jede Seitenwand 2 bis 5 ist aus zwei Seitenwandabschnitten aufgebaut, nämlich einem unteren und fest mit dem Boden 1 verbundenen und jeweils mit a bezeichneten Seitenwandabschnitt und einem daran oberhalb angeordneten und an diesem klappbar angelenkten und mit b bezeichneten oberen Seitenwandabschnitt. Die Anlenkung der oberen an den unteren Seitenwandabschnitten erfolgt hierbei über entsprechende Klappgelenke beispielsweise in Form von Scharnierbolzen, die in entsprechende buchsenartige Scharnierausnehmungen eingreifen, wobei die Klappgelenke in an sich bekannter Weise als Steckklappelemente ausgebildet sein können, so dass die Scharnierbolzen in entsprechend geschlitzte Scharnieraufnahmen eingesteckt und damit bedarfsweise auch wieder gelöst werden können.

Im dargestellten Ausführungsbeispiel sind die oberen Seitenwandabschnitte nach innen klappbar angeordnet. In ihrer aus Figur 1 ersichtlichen aufgerichteten Position, in welcher die oberen und die unteren Seitenwandabschnitte in einer Ebene miteinander ausgerichtet sind, sind die benachbarten oberen Seitenwandabschnitte durch geeignete Verriegelungsmechanismen miteinander verriegelt. Die in den Figuren offen, also mit Öffnungen strukturierten Seitewandschnitte können auch geschlossenwandig ausgeführt sein.

Ein entsprechender Verriegelungsmechanismus ist aus Figur 1 ersichtlich und mit 9 bezeichnet. Dieser Verriegelungsmechanismus 9 ist jeweils an der schmalen Seitenwand 2 ausgebildet und liegt als Druckhebel vor, bei dessen Betätigung, d. h. durch ein nach innen drücken ein am Druckhebel angeordnetes Rastelement aus einer Verrastung der benachbarten Seitenwand gelöst wird, so dass dann die schmalen Seitenwände 2 nach innen geklappt werden können, wie sich beispielsweise aus Figur 2 ergibt.

Um eine ebene Klapplage der Seitenwandabschnitte auf dem Fachwerk 6 zu erreichen, sind die oberen Seitenwandabschnitte höhenmäßig zueinander versetzt. Hierzu können im Prinzip sämtliche Seitenwandabschnitte zueinander höhenmäßig versetzt sein, was bevorzugt der Dicke der Seitenwandabschnitte entsprechen würde, jedoch sind im dargestellten Ausführungsbeispiel die schmalen oberen Seitenwandabschnitte 2b und 4b etwa in Höhe des oberen Rands des Fachwerks 6 an den jeweiligen unteren Seitenwandabschnitten 2a und 4a angelenkt, wohingegen die beiden oberen Längsseitenwandabschnitte 3b und 5b um etwa eine Dicke der schmalen oberen Seitenwandabschnitte 2b und 4b höher versetzt angelenkt sind. Hierzu sind die unteren Längsseitenwandabschnitte 3a und 5a um einen der Dicke der oberen Seitenwandabschnitte entsprechenden Überstand 10 höher ausgebildet, wie sich aus Figur 1 für die Schmalseite 2 ergibt. Dadurch sind die oberen Längsseitenwandabschnitte 3b und 5b entsprechend hoch gesetzt gegenüber den anderen oberen Seitenwandabschnitten 2b und 4b, so dass ein einwandfreies Übereinanderklappen gewährleistet ist, wie sich aus den Figuren 3 und 5 ergibt. Die Klapplage ergibt sich insbesondere aus Figur 5, so dass eine ebene Stellfläche und damit geeignete Standfläche für Flaschen bzw. Flaschengebinde, etwa sogenannte Six-Packs, gebildet wird. Hierbei ist es zweckmäßig, die aus Figur 5 an den beiden Längsrändern ersichtlichen, nach oben über die ebene Standfläche vorstehenden Vorsprünge langgestreckt, insbesondere durchgehend und auch gegebenenfalls an den schmalen Seitenrändern vorzusehen sowie entsprechend hoch auszubilden, um den auf die plane Standfläche abgestellten Flaschen oder Gebilden einen seitlichen Halt zu geben. Diese Maßnahmen können auch an der Bodenunterseite insbesondere zusätzlich vorgesehen sein.

Erreicht wird dadurch eine Transportstellung des Flaschenkastens in aufgerichteter Lage der Seitenwandabschnitte für den Transport von gefüllten Flaschen oder Gebilden, insbesondere aber für den Rücktransport von Leergut, was einen besonderen Anwendungsfall des erfindungsgemäßen Flaschenkastens darstellt. Zudem ist der Flaschenkasten in eine zweite Transportstellung überführbar, in welcher sozusagen das Volumen oberhalb des Fachwerks ganz erheblich durch das Einklappen der oberen Seitenwandabschnitte auf das Fachwerk 6 verringert und bedarfsweise auch als Standfläche zu Präsentations- und Verkaufszwecken verwendet werden kann.

Im dargestellten Ausführungsbeispiel entspricht die Höhe des Fachwerks 6 gerechnet vom Boden 1 ab etwa einem Drittel der Höhe des Flaschenkastens in aufgerichtetem Zustand der klappbaren Seitenwandabschnitte, so dass für die zweite Transportstellung sozusagen das Volumen der ersten Transportstellung, also der Transportstellung für gefüllte Flaschen oder für den Rücktransport von Leergut, um etwa zwei Drittel verringert werden kann. Dies ist aber keinesfalls einschränkend zu verstehen.

Figur 5 zeigt entsprechend aufeinander gesetzt Flaschenkästen mit eingeklappten Seitenwandabschnitten, wobei hier das Transportvolumen etwa auf die Höhe des Fachwerks reduziert worden ist. Figur 4 zeigt den Boden 1 von unten mit einer nach innen gesetzten Stapelschulter 11, so dass beim Aufeinanderstapeln die Schulter 11 in den oberen Rand des darunter liegenden Flaschenkastens entsprechend bis zu einem Randanschlag eintaucht und damit eine stabile Übereinanderstapelung der erfindungsgemäßen Flaschenkästen ermöglicht ist.

Figur 6 zeigt eine Ausführungsform eines Kastens analog der vorherigen Darstellungen, allerdings mit einem unterschiedlich gestalteten Fachwerk, welches hier mit vom Kastenboden nach oben hin abstehenden, vornehmlich hohl ausgebildeten Holmen oder Pinolen 12 versehen ist, die in Abständen zueinander angeordnet sind und zwischen sich wiederum Flaschenabteile für die Aufnahme von Flaschen begrenzen, welche mit dem Bezugszeichen 8 gekennzeichnet sind.

Diese Holme bzw. Pinole können isoliert vom Kastenboden nach oben abstehend vorgesehen sein, dass heißt mit Abstand zueinander ohne seitliche Verbindungsglieder angeordnet bzw. ausgebildet, oder alternativ, wie in Figur 6 dargestellt, durch Fachwände 7 miteinander und mit den Seitenwänden verbunden sein. Selbstverständlich sind auch andere Fachwerkausbildungen impliziert. Der Boden kann ebenso wie die Seitenwände offen strukturiert oder geschlossen sein.

## Patentansprüche

1. Flaschenkasten aus Kunststoff, mit einem Kastenboden (1), vier umlaufend angeordneten Seitenwänden (2-5) und einem innerhalb des Kastens angeordneten und Fachabteile (7) für die Aufnahme von Flaschen begrenzendes Fachwerk (6), welches aus Holmen und/oder Fachwänden oder dergleichen fest oder lösbar angeordneten Fachelementen gebildet ist, wobei die oberhalb des Fachwerks (6) angeordneten Seitenwandabschnitte (2b-5b) von mindestens zwei gegenüberliegend angeordneten Seitenwänden (2, 4) klappbar an den unteren, das Fachwerk (6) begrenzenden Seitenwandabschnitten angelenkt sind und die klappbaren Seitenwandabschnitte (2b-5b) an allen vier Seitenwänden (2-5) vorgesehen und nach innen in Richtung auf das Fachwerk (6) klappbar sind, **dadurch gekennzeichnet, dass** die oberen Seitenwandabschnitte (2b-5b) in unterschiedlicher Höhe angelenkt sind, derart, dass die eingeklappten Seitenwandabschnitte (2b-5b) flach und zwar im Wesentlichen parallel zum Kastenboden aufeinander liegen und zwei gegenüberliegende obere Seitenwandabschnitte (2b, 4b) etwa in Höhe des oberen Fachwerkrands an ihren unteren fest stehend ausgebildeten Seitenwandabschnitten (2a, 4a) angelenkt sind, und dass die beiden anderen klappbaren Seitenwandabschnitte (3b, 5b) demgegenüber in gleicher Höhe und um die Dicke der oberen Seitenwandabschnitte versetzt an ihren entsprechenden unteren Seitenwandabschnitten (3a, 5a) angelenkt sind, und dass die in Klappstellung oben liegenden Seitenwandabschnitte (3b, 5b) so ausgebildet sind, dass diese in Klappstellung eine plane Stellfläche für das Abstellen von Flaschen oder Flaschengebilden bilden.

2. Flaschenkasten nach Anspruch 1, **dadurch gekennzeichnet, dass** mindestens an den beiden oberen Längsrändern der Seitenwände (3, 5) Vorsprünge vorgesehen sind, die nach oben über die plane Stellfläche des Kastens vorstehen.

3. Flaschenkasten nach Anspruch 2, **dadurch gekennzeichnet, dass** die Vorsprünge langgestreckt, vorzugsweise durchgehend ausgebildet sind.

4. Flaschenkasten nach einem der vorhergehenden Ansprüche, **dadurch gekennzeichnet, dass** die klappbaren oberen Seitenwandabschnitte (2b-5b) in ihrer aufgerichteten Position miteinander lösbar verriegelbar und vorzugsweise gegen ein Klappen nach außen durch einen Anschlag oder dergleichen gesichert sind, insbesondere durch nach oben in Klappstellung vorstehende langgestreckte Vorsprünge.

5. Flaschenkasten nach einem der vorhergehenden Ansprüche, **dadurch gekennzeichnet, dass** die Höhe des Fachwerks (6) weniger als ½ der Höhe der Seitenwände des Flaschenkastens beträgt, vorzugsweise das 0,2- bis 0,4-fache der Seitenwandhöhe.

## Claims

1. A bottle crate out of plastic with a crate bottom (1), four circumferentially arranged side walls (2-5) and a limiting grid (6) which is arranged within the crate having grid compartments (7) for receiving the bottles and that is formed of bars and/or grid walls or similar fixedly or detachably arranged grid elements, wherein the side wall sections (2b-5b) above the grid (6) of at least two oppositely arranged side walls (2, 4) are foldably hinged to the lower side wall sections that are limiting the grid (6) and the foldable side wall sections (2b-5b) are provided at all four side walls (2-5) and can be folded to the inside into the direction onto the grid (6), **characterized in that** the upper side wall sections (2b-5b) are hinged in different heights such that the folded side wall sections (2b-5b) lie on one another in a flat and mainly parallel way with regard to the crate bottom and that two oppositely arranged upper side wall sections (2b, 4b) are hinged approximately at the height of the upper grid edge at their lower side wall sections (2a, 4a) that are fixed in their position and that the two other foldable side wall sections (3b, 5b) are in comparison hinged to their respective lower side wall sections (3a, 5a) at the same height and displaced by the thickness of the upper side wall sections, and that the upper side wall sections (3b, 5b) when being in a folded position are configured such that they form a plane storage space for storing bottles or bottle formations.

2. The bottle crate according to claim 1, **characterized in that** protrusions are provided at the two upper longitudinal edges of the side walls (3, 5), whereas the protrusions protrude to the upside over the plane storage space of the crate.

3. The bottle crate according to claim 2, **characterized in that** the protrusions are longitudinally extended and preferably formed in a continuous way.

4. The bottle crate according to one of the preceding claims, **characterized in that** the foldable upper side wall sections (2b-5b) are detachably locked with one another when being in their erected position and are protected against a folding to the outside by means of a stopper or the like, in particular by longitudinally extended protrusions that protrude to the upside when being in a folded position.

5. The bottle crate according to one of the preceding claims, **characterized in that** the height of the grid (6) constitutes less than ½ of the height of the side walls of the bottle crate, preferably 0.2 to 0.4 times of the height of the side wall.

## Revendications

1. Caisse à bouteilles en matière plastique, comprenant un fond de caisse (1), quatre parois latérales (2-5) disposées de manière circonférentielle ainsi qu'un treillis (6) qui est disposé à l'intérieur de la caisse et délimite des compartiments (7) pour recevoir des bouteilles et qui est constitué par des montants et/ou parois de compartiment ou des éléments de compartiment semblables disposés de manière fixe ou amovible, les portions de paroi latérale (2b-5b) d'au moins deux parois latérales (2, 4) disposées en vis-à-vis, qui sont disposées au-dessus du treillis (6), étant articulées de manière rabattable sur les portions de paroi latérale inférieures délimitant ledit treillis (6), et les portions de paroi latérale (2b-5b) rabattables étant prévues sur toutes les quatre parois latérales (2-5) et pouvant être rabattues vers l'intérieur en direction du treillis (6), **caractérisée par le fait que** les portions de paroi latérale supérieures (2b-5b) sont articulées à une hauteur différente de telle sorte que les portions de paroi latérale (2b-5b) rabattues vers l'intérieur se trouvent à plat les unes sur les autres, à savoir pour l'essentiel parallèlement au fond de la caisse, et deux portions de paroi latérale supérieures (2b, 4b) situées en vis-à-vis sont articulées, à peu près au niveau du bord supérieur de treillis, sur leurs portions de paroi latérale inférieures (2a, 4a) réalisées de manière fixe, et que les deux autres portions de paroi latérale (3b, 5b) rabattables sont articulées, par rapport à ceci, à la même hauteur et de manière à être décalées de l'épaisseur des portions de paroi latérale supérieures, sur leurs portions de paroi latérale inférieures (3a, 5a) correspondantes, et que les portions de paroi latérale (3b, 5b) situées en haut dans la position rabattue sont réalisées de telle manière que, dans la position rabattue, celles-ci forment une surface de support plane pour poser des bouteilles ou produits de bouteilles.

2. Caisse à bouteilles selon la revendication 1, **caractérisée par le fait que**, au moins sur les deux bords longitudinaux supérieurs des parois latérales (3, 5), des saillies sont prévues qui dépassent, vers le haut, la surface de support plane de la caisse.

3. Caisse à bouteilles selon la revendication 2, **caractérisée par le fait que** les saillies sont réalisées de manière à être allongées, de préférence continues.

4. Caisse à bouteilles selon l'une quelconque des revendications précédentes, **caractérisée par le fait que**, dans leur position érigée, les portions de paroi latérale supérieures (2b-5b) rabattables peuvent être verrouillées de manière amovible entre elles et sont, de préférence, sécurisées par une butée ou similaire contre un rabattement vers l'extérieur, en particulier par des saillies allongées se projetant vers le haut en position rabattue.

5. Caisse à bouteilles selon l'une quelconque des revendications précédentes, **caractérisée par le fait que** la hauteur du treillis (6) est inférieure à ½ de la hauteur des parois latérales de la caisse à bouteilles, de préférence est comprise entre 0,2 et 0,4 fois la hauteur de paroi latérale.
